# EUROPÄISCHE PATENTSCHRIFT

(11) **EP 3 063 015 B1**
(45) Veröffentlichungstag und Bekanntmachung des Hinweises auf die Patenterteilung: **11.10.2017**
(21) Anmeldenummer: 15812944.5
(22) Anmeldetag: 05.11.2015
(51) Int. Cl.: B42B 4/00

(54) **VORRICHTUNG ZUM HEFTEN VON DRUCKPRODUKTEN UND HEFTKOPF**
DEVICE FOR STAPLING PRINTED PRODUCTS AND STAPLING HEAD
DISPOSITIF D'AGRAFAGE SERVANT À AGRAFER DES PRODUITS IMPRIMÉS ET TÊTE D'AGRAFAGE

(30) Priorität: 14.11.2014 DE 102014223312; 02.04.2015 DE 102015206102
(43) Veröffentlichungstag der Anmeldung: 07.09.2016
(62) Teilanmeldung aus: 16195568.7
(73) Patentinhaber: Lüttich, Andreas, 69231 Rauenberg (DE)
(72) Erfinder: Lüttich, Andreas, 69231 Rauenberg (DE)
(74) Vertreter: Patent- und Rechtsanwälte Ullrich & Naumann
(86) Internationale Anmeldenummer: PCT/DE2015/200495
(87) Internationale Veröffentlichungsnummer: WO 2016/074676

(56) Entgegenhaltungen:
- BE-A- 417 726
- BE-A- 527 593
- DE-A1-102008 005 014

## Beschreibung

Die Erfindung betrifft eine Vorrichtung zum, vorzugsweise automatischen, Heften von Druckprodukten, mit einem Heftkopf zum Treiben einer Heftklammer durch einen Druckproduktrücken und mit einem Umbieger zum Umbiegen der offenen Enden der Heftklammer.

Des Weiteren betrifft die Erfindung einen Heftkopf für eine Vorrichtung zum Heften von Druckprodukten.

Vorrichtungen der in Rede stehenden Art zum Heften von Druckprodukten, wie beispielsweise Broschüren, Zeitschriften, Prospekten, Kataloge und dergleichen, sind seit Jahren aus der Praxis bekannt. Lediglich beispielhaft sei dazu auf die EP 1 629 992 A1 verwiesen, die ein Verfahren zum Heften von Druckprodukten und eine entsprechende Heftvorrichtung offenbart. Gemäß dortiger Offenbarung werden einzelne Druckbögen auf der Sammelkette eines Sammelhefters zu Druckprodukten zusammengetragen und sattelförmig zu einer Heftvorrichtung gefördert.

Die bekannte Vorrichtung weist einen Heftkopf und einen Umbieger auf. Der Heftkopf ist über der Sammelkette und der Umbieger unterhalb dieser angeordnet. Zwischen beiden besteht ein Zwischenraum, so dass die zu heftenden Druckprodukte zwischen diesen hindurch gefördert und dabei geheftet werden können. Die zum Heften verwendete Klammer wird in dem Heftkopf der Heftvorrichtung gebildet, der in üblicher Weise einen Treiber und einen Bieger aufweist. Im Konkreten wird dem Heftkopf in an sich bekannter Weise ein Draht zugeführt, der von einer Rolle abgezogen wird. Von diesem Draht wird ein entsprechendes Stück abgeschnitten und dieses wird mit dem Bieger im Wesentlichen U-förmig gebogen, wobei der Klammerrücken geradlinig ausgebildet ist. Mit dem Treiber wird dieses U-förmige Stück als Heftklammer in das zu heftende Druckprodukt eingetrieben. Die durch das Druckprodukt getriebene Heftklammer wird mit dem Umbieger geschlossen. Der Umbieger arbeitet dabei mit dem Heftkopf zusammen und besitzt Klappen, mit denen die Klammer geschlossen wird.

Bei der bekannten Vorrichtung ist problematisch, dass der von der Vorrichtung umfasste Heftkopf ausschließlich zur Heftung von Druckprodukten mit herkömmlichen Heftklammern geeignet ist. Herkömmliche Heftklammern sind dabei im Wesentlichen U-förmige Heftklammern, die einen geradlinienförmigen Rückenteil aufweisen. Der bekannte Heftkopf bzw. die bekannte Vorrichtung ist auf eine einzige Art der Heftklammerung festgelegt, nämlich auf die Heftung mit herkömmlichen Heftklammern.

Des Weiteren sind aus der Praxis Vorrichtungen bzw. Heftköpfe für Vorrichtungen bekannt, mit denen eine Heftung von Druckprodukten mit Ringösenklammern möglich ist. Die bekannten Vorrichtungen sind dabei aufgrund ihres spezialisierten Aufbaus ausschließlich zur Ringösenheftung ausgebildet.

Grundsätzlich kann die Heftung von, vorzugsweise gefalzten, Druckprodukten innerhalb eines Inline-Systems einer Digitaldruckmaschine erfolgen. Die Heftung erfolgt dabei nach dem Sammeln und Zusammentragen der Druckprodukte innerhalb des Inlinesystems der Digitaldruckmaschine. Dazu besitzt das Inlinesystem eine Heftstation, in der aufeinander liegende Falzbogen mittels einer Heftklammer geheftet werden. Dazu dienen Heftköpfe, die oberhalb der Sammelstelle angeordnet sind, und Gegenstücke, nämlich Umbieger, die unterhalb der Sammelstelle angeordnet ist. Der Umbieger biegt die freien Enden der durch den Falzbogen gestochenen Heftklammer um, so dass die Heftklammer geschlossen wird.

Bei den bekannten Vorrichtungen zum Heften von Druckprodukten ist besonders nachteilig, dass - je nach Typ des in die Vorrichtung integrierten Heftkopfes - nur eine einzelne durch den Heftkopf vorgegebene Art von Heftung bereitstellbar ist, d.h. entweder eine Heftung mit Ringösenklammern oder eine Heftung mit herkömmlichen U-förmigen Heftklammern. Folglich muss jeweils ein komplettes System für eine Heftung mit U-förmigen Heftklammern und ein System für die Heftung mit Ringösenklammern vorgehalten werden. Dies ist besonders kostenintensiv und ineffizient.

Des Weiteren sind aus der Praxis Heftvorrichtungen bekannt, wobei - je nach Anwendungsbedarf - der komplette Heftkopf in dem System ausgetauscht werden kann. Dabei ist von erheblichem Nachteil, dass ein Austausch des kompletten Heftkopfs sehr aufwändig, kompliziert und zeitintensiv ist.

Des Weiteren sind aus den Druckschriften BE 417 726 A, BE 527 593 A und DE 10 2008 005 014 A1 Vorrichtungen zum Heften von Druckprodukten bekannt. BE 417 726 A offenbart den Oberbegriff des Anspruchs 1. Der vorliegenden Erfindung liegt daher die Aufgabe zugrunde, eine Vorrichtung und einen Heftkopf der eingangs genannten Art derart auszugestalten und weiterzubilden, dass mit konstruktiv einfachen Mitteln ein flexibler und effizienter Einsatz der Vorrichtung, insbesondere im Hinblick auf eine Bereitstellung verschiedenartiger Heftungen, mit möglichst geringer Rüstzeit ermöglicht ist.

Erfindungsgemäß wird die voranstehende Aufgabe durch die Merkmale des Anspruchs 1 gelöst.

Die voranstehende Aufgabe ist des Weiteren durch einen Heftkopf mit den Merkmalen des Anspruchs 15 gelöst.

In erfindungsgemäßer Weise ist erkannt worden, dass es von erheblichem Vorteil ist, wenn im Hinblick auf einen variablen und flexiblen Einsatz einer Heftvorrichtung, insbesondere zur Bereitstellung verschiedenartiger Heftungen, möglichst wenig Bestandteile der Vorrichtung einer Umrüstung bzw. eines Austauschs bedürfen. Erfindungsgemäß ist der Heftkopf modular ausgebildet, wobei der Heftkopf ein Treibwerkzeug und einen Treibwerkzeughalter zur modularen Bestückung mit dem Treibwerkzeug umfasst. Das Treibwerkzeug ist dabei modular austauschbar an dem Treibwerkzeughalter fixierbar und dient zum Eintreiben einer, ggf. vorgeformten, Heftklammer in den Druckproduktrücken eines Druckprodukts. Demnach ist im Rahmen einer Umrüstung der Vorrichtung für die Bereitstellung einer anderen Art von Heftung, d.h. eine Heftung, die zum Beispiel mit einer andersartig ausgebildeten oder geformten Heftklammer erfolgen soll, lediglich das Treibwerkzeug zu wechseln. Dies ist aufgrund der modularen Ausgestaltung des Heftkopfs schnell und einfach durchführbar.

Folglich sind eine Vorrichtung zum Heften von Druckprodukten und ein Heftkopf für eine entsprechende Vorrichtung angegeben, wobei mit konstruktiv einfachen Mitteln ein flexibler Einsatz der Vorrichtung mit geringer Rüstzeit möglich ist, insbesondere im Hinblick auf eine Bereitstellung von verschiedenartiger Heftungen mit verschiedenartiger Heftklammern.

In vorteilhafter Weise kann die Zuführung eines Heftklammerdrahtes wahlweise über eine Drahtspule/Rolle oder über ein Magazin mit vorgestanztem Draht bzw. Drahtstücken erfolgen. Dabei ist denkbar, dass in dem Treibwerkzeug Biegemittel zur Umformung des Drahtes vorgesehen sind, die die auszutreibende Heftklammer vorformen, zum Beispiel als herkömmliche Heftklammer oder als Ringösenheftklammer. Des Weiteren ist denkbar, dass vorgeformte Heftklammern, herkömmliche oder mit Ringöse, bereits in einem Magazin bereitgestellt werden.

In besonders vorteilhafter Weise kann das Treibwerkzeug zumindest teilweise im Wesentlichen plattenförmig ausgebildet sein. Somit ist eine platzsparende Konstruktion mit ausreichender Stabilität realisierbar. Dabei ist es denkbar, dass sich das Treibwerkzeug im Querschnitt in Richtung der Unterseite zur Beaufschlagung der Heftklammer verjüngt. Zweckmäßigerweise könnte ein oberer Teil des Treibwerkstücks mit einer größeren Dicke bzw. Plattendicke ausgebildet sein als ein unterer Teil in Richtung der Unterseite. Somit kann eine sichere und stabile Befestigung im Treibwerkzeughalter realisiert werden, der im Wesentlichen mit dem oberen Teil des Treibwerkzeugs verbunden/gekoppelt wird. Der untere Teil des Treibwerkzeugs kann durch eine sich verjüngende Ausgestaltung entsprechend schmal ausgebildet sein, so dass im Bereich der Heftklammerbeaufschlagung die Heftklammerzufuhr von beispielsweise vorgeformten Heftklammern, ggf. aus einem Vorratsmagazin, auf konstruktiv einfache Weise realisierbar ist. Erfindungsgemäß wird das Treibwerkzeug über ein Nut-und-Feder-System in den Heftkopf bzw. in den Treibwerkzeughalter eingesetzt bzw. installiert. Dabei kann zum Beispiel der Treibwerkzeughalter derart ausgebildet sein, dass das Treibwerkzeug zur Aufnahme in den Treibwerkzeughalter zumindest teilweise hineingeschoben wird. Somit ist eine stabile und sichere Halterung des Treibwerkzeugs ermöglicht. Der Treibwerkzeughalter kann dazu als im Wesentlichen quaderförmiger Hohlkörper ausgebildet sein, so dass das Treibwerkzeug zumindest teilweise in den Hohlkörper einsetzbar bzw. einschiebbar ist. Zur Bildung der Nut-Feder-Verbindung zwischen dem Treibwerkzeug und dem Treibwerkzeughalter könnte das Treibwerkzeug eine seitliche Ausnehmung aufweisen, die mit entsprechend vorstehend ausgebildeten Führungsteilen des Treibwerkzeughalters, zum Beispiel in Form eines Vorsprungs, formschlüssig zusammenwirken. Des Weiteren könnte der Vorsprung - zur Bildung der Feder - auch am Treibwerkzug ausgebildet sein und die Ausnehmung - zur Bildung der Nut - an der Innenwandung des hohl ausgestalteten Treibwerkzeughalters ausgebildet sein. Zweckmäßigerweise ist das Treibwerkzeug formschlüssig mit dem Treibwerkzeughalter verbindbar bzw. in diesen zumindest teilweise hineinschiebbar, so dass eine einfache und sichere Positionierung zur Kopplung des Treibwerkzeugs und des Treibwerkzeughalters gewährleistet ist.

In weiter vorteilhafter Weise kann das Treibwerkzeug mindestens eine Öffnung zur Befestigung an dem Treibwerkzeughalter aufweisen. Damit kann auf einfache Weise das Treibwerkzeug mit dem Treibwerkzeughalter gekoppelt werden, wobei ein sich während eines Heftvorgangs vertikal bewegender Treibwerkzeughalter seine Bewegung auf das Treibwerkzeug überträgt. Dabei ist denkbar, dass als Öffnung bzw. als Durchgang oder als Ausnehmung eine im Querschnitt unrunde Öffnung/Ausnehmung vorgesehen ist, so dass beim Vorsehen von lediglich einer Öffnung oder Ausnehmung eine Verdrehung des Treibwerkzeugs relativ zum Treibwerkzeughalter vermieden ist. Des Weiteren können auch zweckmäßigerweise zwei oder mehr Öffnungen oder Ausnehmungen - jeweils mit unrundem und/oder rundem Querschnitt ausgebildet - vorgesehen sein, so dass eine Verdrehung verhindert und/oder eine verbesserte Stabilität und Kraftübertragung auf das Treibwerkzeug gewährleistet ist.

In Hinblick auf eine einfache und stabile Fixierung des Treibwerkzeugs in den Heftkopf kann das Treibwerkzeug mittels einem, vorzugsweise sich über die horizontale Breite des Treibwerkzeugs erstreckenden, Träger und mindestens einem Bolzen am Treibwerkzeughalter positioniert bzw. gehalten werden. Dabei kann sich der Träger auch nur über einen Teil der Breite des Treibwerkzeugs erstrecken. In besonders vorteilhafter Weise kann der zumindest eine Bolzen als Vorsprung des Trägers ausgebildet sein, der in eine Ausnehmung des Treibwerkzeugs zur, vorzugsweise vertikalen, Fixierung eingreift. Dabei ist der Träger in vertikaler Richtung unbeweglich am Treibwerkzeughalter befestigt. Des Weiteren ist denkbar, dass der Träger eine oder mehrere Öffnungen umfasst, die im Wesentlichen deckungsgleich über entsprechende Öffnungen des Treibwerkzeugs und/oder des Treibwerkzeughalters angeordnet werden, so dass über Bolzen das Treibwerkzeug an dem Treibwerkzeughalter gehalten wird. Der bzw. die Bolzen können dabei fest mit dem Träger verbunden und in die jeweiligen Öffnungen des Treibwerkzeugs und/oder des Treibwerkzeughalters lediglich hineingeschoben sein.

In weiter vorteilhafter Weise kann der Träger durch ein Arretierungsmittel an dem Treibwerkzeughalter arretierbar sein. Dabei kann das Arretierungsmittel an dem Träger und an dem Treibwerkzeughalter direkt angreifen. Somit ist ein Loslösen des Treibwerkzeugs vom Treibwerkzeughalter effektiv vermieden, solange das Arretierungsmittel für einen arretierten Zustand sorgt. Alternativ oder zusätzlich ist denkbar, dass ein Arretierungsmittel direkt an dem Treibwerkzeug angreift und damit das Treibwerkzeug am Treibwerkzeughalter arretiert. Des Weiteren ist denkbar, dass mehrere Arretierungsmittel zur Sicherung des Treibwerkzeugs am Treibwerkzeughalter vorgesehen sind.

Hinsichtlich einer einfachen und mehrmaligen Umrüstung des Heftkopfs kann das Arretierungsmittel als lösbares Verbindungsmittel ausgebildet sein. Dabei ist denkbar, dass als Arretierungsmittel eine Schraubverbindung, zum Beispiel eine Flügelschraube, eine Federarretierung, eine Rastarretierung und/oder ein Schnellspanner etc. vorgesehen ist. Somit ist auf raffinierte Weise ein Schnellwechselmechanismus bereitgestellt, der ein schnelles und einfaches Umrüsten des Heftkopfs erlaubt.

Zur Bereitstellung einer möglichst einfach zu bedienenden Arretierung kann das Arretierungsmittel motorisiert ausgebildet sein. Zum Beispiel kann eine Arretierungshilfe mittels Motor und Spindel realisiert sein.

Zweckmäßigerweise kann das motorisierte Arretierungsmittel über die Software der Vorrichtung bzw. deren Softwaresteuerung betrieben werden. Folglich kann eine Anbindung des Arretierungsmittels und damit des realisierten Arretierungsmechanismus an die Software/Maschinensoftware der Vorrichtung vorgesehen sein, um die Arretierung über ein Bedienpult zu steuern.

In vorteilhafter Weise kann das Treibwerkzeug im Bereich des Arretierungsmittels eine Ausnehmung und/oder eine durchgehende Öffnung bzw. einen Durchgang aufweisen, wobei die Ausnehmung und/oder die Öffnung derart ausgebildet ist, dass das Arretierungsmittel berührungsfrei gegenüber dem Treibwerkzeug angeordnet ist. Somit kann die Ausnehmung zum Beispiel am Rand des Treibwerkzeugs ausgebildet sein, so dass das Treibwerkzeug nach einer Entarretierung aus dem Heftkopf bzw. aus der Fixierung im Heftkopf herausgezogen werden kann.

Hinsichtlich eines vielfältigen und flexiblen Anwendungsbereichs der Vorrichtung kann der Treibwerkzeughalter mit unterschiedlichen Treibermodulen als Treibwerkzeug bestückbar sein, wobei die unterschiedlichen Treibermodule jeweils zur Beaufschlagung bzw. zum Treiben unterschiedlich ausgebildeter bzw. unterschiedlich vorgeformter Heftklammern vorgesehen sein können. Dabei kann die Seite eines Treibermoduls, die zur Beaufschlagung und Austreiben der Heftklammer dient, für eine speziell aus- und vorgeformte Heftklammer bestimmt sein. Je nach Anwendungsfall kann, insbesondere aufgrund der modularen Ausbildung des Heftkopfs, auf einfache Weise das für die gerade gewünschte Heftklammerform passende Treibermodul in den Heftkopf eingesetzt werden, nämlich durch Fixierung bzw. Befestigung am Treibwerkzeughalter.

In einer vorteilhaften Ausgestaltung kann als Treibwerkzeug zur Bestückung des Treibwerkzeughalters ein Treibermodul zur Beaufschlagung bzw. zum Treiben einer, vorzugsweise vorgeformten, Heftklammer mit einem geradlinienförmig ausgebildeten Rückenteil vorgesehen sein. Eine derartige Heftklammer entspricht einer allgemein bekannten, herkömmlichen Heftklammerung mit Heftklammern, die einen im Wesentlichen U-förmigen Aufbau aufweisen. Nachdem die beiden Schenkel der Heftklammer mit dem Treibwerkzeug durch das zu heftende Druckprodukt durchgetrieben worden sind, werden die durchgetretenen Schenkel von einem Umbieger bzw. von Umbiegemitteln geschlossen.

Des Weiteren kann als Treibwerkzeug zur Bestückung des Treibwerkzeughalters ein Treibermodul zur Beaufschlagung bzw. zum Treiben einer, vorzugsweise vorgeformten, Heftklammer mit einer Ringöse im Rückenteil der Heftklammer vorgesehen sein. Dazu weist das Treibwerkzeug an seiner zur Beaufschlagung der Heftklammer dienenden Unterseite, vorzugsweise einer Beaufschlagungskante, eine Ausnehmung auf, so dass das Treibwerkzeug an die zu heftende Ringösenklammmer in geeigneter Weise angepasst ist.

In besonders vorteilhafter Weise kann je nach gewünschter Heftklammerart das entsprechende Treibermodul als Treibwerkzeug in den Treibwerkzeughalter modular eingesetzt werden.

In einer vorteilhaften Ausgestaltung kann eine Erfassungseinrichtung zur Identifikation des Treibwerkzeugs bzw. eines Treibermoduls vorgesehen sein. Zum Beispiel kann der Treibwerkzeughalter eine Erfassungseinrichtung umfassen, die das eingesetzte und arretierte Treibwerkzeug identifiziert. Dazu kann das Treibwerkzeug geeignete Kodierungsmittel aufweisen, die die Erfassungseinrichtung des Treibwerkzeughalters detektieren bzw. dekodieren kann. Dabei sind elektromagnetische und/oder mechanische Erfassungseinrichtungen zur Identifikation des Treibwerkzeugs denkbar. Das Treibwerkzeug könnte zum Beispiel mit einem RFID-Chip ausgestattet sein, der von einem RFID-Lesegerät als Erfassungseinrichtung zur Identifikation des Treibwerkzeugs ausgelesen wird. Durch die Identifikation des jeweils in den Werkzeughalter eingesetzten Treibwerkzeugs ist es möglich, dass ggf. erforderliche Grundeinstellungen die für unterschiedliche Treibwerkzeuge einzustellen sind, automatisch von der Vorrichtung durchgeführt werden.

Es gibt nun verschiedene Möglichkeiten, die Lehre der vorliegenden Erfindung in vorteilhafter Weise auszugestalten und weiterzubilden. Dazu ist einerseits auf die dem Anspruch 1 nachgeordneten Ansprüche und andererseits auf die nachfolgende Erläuterung bevorzugter Ausführungsbeispiele der Erfindung anhand der Zeichnung zu verweisen. In Verbindung mit der Erläuterung der bevorzugten Ausführungsbeispiele der Erfindung anhand der Zeichnung werden auch im Allgemeinen bevorzugte Ausgestaltungen und Weiterbildungen der Lehre erläutert. In der Zeichnung zeigen
- Fig. 1: in einer schematischen Ansicht, teilweise, ein Ausführungsbeispiel einer erfindungsgemäßen Vorrichtung,
- Fig. 2: in einer schematischen Ansicht ein Ausführungsbeispiel einer erfindungsgemäßen Vorrichtung, wobei gegenüber Fig. 1 das Treibwerkzeug ausgetauscht ist,
- Fig. 3: in einer schematischen Seitenansicht ein Ausführungsbeispiel einer erfindungsgemäßen Vorrichtung,
- Fig. 4: in einer schematischen Draufsicht ein Ausführungsbeispiel einer erfindungsgemäßen Vorrichtung;
- Fig. 5: in einer perspektivischen Ansicht ein weiteres Ausführungsbeispiel eines Treibwerkzeugs und
- Fig. 6: in einer perspektivischen Ansicht ein Ausführungsbeispiel eines erfindungsgemäßen Heftkopfs mit einem Treibwerkzeughalter, in den das Treibwerkzeug aus Fig. 5 eingesetzt ist.

Fig. 1 zeigt in einer schematischen Ansicht ein Ausführungsbeispiel einer erfindungsgemäßen Vorrichtung. Die Vorrichtung zum automatischen Heften von Druckprodukten umfasst einen Heftkopf zum Treiben einer Heftklammer durch einen Druckproduktrücken und mit einem Umbieger zum Umbiegen der offenen Enden der Heftklammer. Der Heftkopf ist modular ausgebildet ist, wobei der Heftkopf - gemäß dem Ausführungsbeispiel aus Fig. 1 - ein Treibwerkzeug 1 und einen Treibwerkzeughalter 2 umfasst, wobei der Treibwerkzeughalter 2 mit dem Treibwerkzeug 1 bestückt ist. Das Treibwerkzeug 1 ist austauschbar an dem Treibwerkzeughalter 2 fixiert. Dazu sind Arretierungsbolzen 3 auf einer Traverse 4 als Träger befestigt und dienen zusammen mit der Traverse 4 zur Befestigung des Treibwerkzeugs 1 am Treibwerkzeughalter 2. Des Weiteren ist eine Nut/Passfederverbindung am Treibwerkzeug 1 und am Treibwerkzeughalter 2 vorgesehen, wodurch das Treibwerkzeug 1 in den Treibwerkzeughalter 2 eingesetzt bzw. eingeschoben wird. Dabei weist das Treibwerkzeug 1 jeweils seitlich eine Nut 5, in die jeweils eine am Werkzeughalter ausgebildete Passfeder zur Führung eingreift. Zur Fixierung in vertikaler Richtung ist eine Federarretierung vorgesehen, die über den Druckknopf 6 aktivierbar bzw. deaktivierbar ist.

Nach Lösen der Federarretierung über den Druckknopf 6 kann das Treibwerkzeug 1 über die Nut/Passfederverbindung aus dem Treibwerkzeughalter 2 herausgezogen und ggf. durch ein anderes Treibwerkzeug ausgetauscht werden. Das Treibwerkzeug 1 gemäß Fig. 1 dient mit seiner Beaufschlagungskante 7 zur Beaufschlagung einer vorgeformten, herkömmlichen Heftklammer mit einem geradlinigen Heftklammerrücken zur Eintreibung in einen Druckprodukterücken.

Fig. 2 zeigt in einer schematischen Ansicht ein weiteres Ausführungsbeispiel einer erfindungsgemäßen Vorrichtung, wobei im Unterschied zu dem Ausführungsbeispiel aus Fig. 1 ein Treibwerkzeug 8 zur Beaufschlagung einer Ringösenklammer in den Treibwerkzeughalter 2 eingesetzt ist. Das Treibwerkzeug 8 weist eine Ausnehmung 9 in der Beaufschlagungskante auf, die im Hinblick auf eine Ringöse einer Ringösenklammer angepasst ist.

Fig. 3 zeigt in einer schematischen Seitenansicht ein Ausführungsbeispiel einer erfindungsgemäßen Vorrichtung. Die zum Teil dargestellte Vorrichtung umfasst einen Heftkopf mit einem Treibwerkzeughalter 2, in den ein Treibwerkzeug 1 eingesetzt ist, wobei eine modulare Kopplung über eine Nut/Passfederverbindung erfolgt. Dazu weist das Treibwerkzeug 1 gemäß dem Ausführungsbeispiel aus Fig. 3 eine Nut 5 auf. Das Treibwerkzeug1 ist im Treibwerkzeughalter 2 in waagrechter Richtung fixiert. Zur Arretierung der Fixierung in vertikaler Richtung ist eine Federarretierung mit einer Feder 10 vorgesehen, die über einen Druckknopf 6 betätigt wird. Dabei kann über einen Führungsbolzen 11 die Traverse 4 mit den Arretierungsbolzen 3 bewegt werden. Durch Verschieben der Traverse 4 in den Hohlraum 12 können die Arretierungsbolzen 3 aus den Ausnehmungen des Treibwerkzeugs 1 entfernt werden und damit die Arretierung des Treibwerkzeugs 1 im Treibwerkzeughalter 2 gelöst werden.

Fig. 4 zeigt in einer schematischen Draufsicht ein Ausführungsbeispiel einer erfindungsgemäßen Vorrichtung, wobei ein Treibwerkzeug 1 in einen Treibwerkzeughalter 2 eingesetzt ist. Das Treibwerkzeug 1 wird über eine Traverse 4 und Arretierungsbolzen 3 an dem Werkzeughalter 2 in vertikaler Richtung fixiert. Die Arretierung erfolgt über eine Federarretierung umfassend eine Feder 10, wobei die Federarretierung über einen Druckknopf 6 betätigbar ist. Durch Betätigen des Druckknopfs 6 kann über den Führungsbolzen 11 die Traverse 4 und damit die Arretierungsbolzen 3 bewegt werden. Durch Verschieben der Traverse 4 in den Hohlraum 12 können die Arretierungsbolzen 3 aus den Ausnehmungen 13 des Treibwerkzeugs 1 entfernt werden und damit die Arretierung des Treibwerkzeugs 1 im Treibwerkzeughalter 2 lösen, so dass Treibwerkzeugs 1 aus dem Treibwerkzeughalter 2 entfernbar ist. Das Treibwerkzeug 1 umfasst an zwei gegenüberliegenden Seiten jeweils eine Nut 5, die mit Passfedern des Werkzeughalters 2 zur Führung zusammenwirken.

Fig. 5 zeigt in einer perspektivischen Ansicht ein Ausführungsbeispiel eines Treibwerkzeugs 14. Das Treibwerkzeug 14 umfasst Ausnehmungen 13 zur Arretierung bzw. Fixierung über entsprechende Arretierungsbolzen des das Treibwerkzeug aufnehmenden Treibwerkzeughalters. Das Treibwerkzeug 14 kann als Treibermodul zum Eintreiben einer herkömmlichen Heftklammer in einen Durckprodukterücken ausgebildet sein oder als Treibermodul zum Eintreiben einer Ringösenheftklammer in einen Druckprodukterücken. Das Treibwerkzeug 14 weist - jeweils seitlich - einen Vorsprung als Passfeder 15 auf. Die Passfedern 15 dienen zum Eingriff in eine korrespondierende Nut im Treibwerkzeughalter. Mittels einem oberen Anschlag kann die Höhenregulierung beim Einsetzen in den Treibwerkzeughalter reguliert werden.

Fig. 6 zeigt in einer perspektivischen Ansicht ein Ausführungsbeispiel eines erfindungsgemäßen Heftkopfs mit einem Treibwerkzeughalter 2, in den das Treibwerkzeug 14 - gemäß Fig. 5 - installiert ist. Der Treibwerkzeughalter 2 gemäß dem Ausführungsbeispiel aus Fig. 6 weist eine Nut zur Führung der Passfeder 15 des Treibwerkzeugs 14 auf. Der Treibwerkzeughalter des Heftkopfs nimmt über einen mechanischen oder elektrischen Antrieb eine Krafteinleitung von oben in das Treibwerkzeug 14 zum Austreiben der Heftklammer bzw. zum Eintreiben der Heftklammer in den Druckprodukterücken vor. Dabei ist denkbar, dass das Treibwerkzeug 14 einen, ggf. aus dem Treibwerkzeug 14 ausfahrbaren Treiber mit Beschaufschlagungskante 7 oder mit einer hinsichtlich einer Ringösenklammer angepassten Beaufschlagungskante mit Ausnehmung, aufweist.

Die Zuführung eines Heftklammerdrahtes kann wahlweise über eine Drahtspule oder über ein Magazin mit vorgestanztem Draht erfolgen. Dabei ist denkbar, dass in dem Treibwerkzeug Biegemittel zur Umformung des Drahtes vorgesehen sind, die die auszutreibende Heftklammer vorformen, zum Beispiel als herkömmliche Heftklammer oder als Ringösenheftklammer. Des Weiteren ist denkbar, dass vorgeformte Heftklammern, herkömmliche oder mit Ringöse, bereits in einem Magazin bereitgestellt werden.

Gemäß Fig. 6 ist das Treibwerkzeug 14 über Bolzen, die in die Ausnehmungen 13 hineinragen, in vertikaler Richtung arretiert. Des Weiteren können auch über elektrische oder weitere mechanische Bauteile das Treibwerkzeug 14 im Treibwerkzeughalter 2 befestigt werden. Das Treibwerkzeug 14 weist eine Beaufschlagungskante oder eine Beaufschlagungskante mit Ausnehmung auf, je nach Art der zu treibenden Heftklammer. Des Weiteren sind Arretierungen über die Passfeder 15 an dem Treibwerkzeughalter 2 möglich.
Hinsichtlich weiterer vorteilhafter Ausgestaltungen der erfindungsgemäßen Vorrichtung wird zur Vermeidung von Wiederholungen auf den allgemeinen Teil der Beschreibung sowie auf die beigefügten Ansprüche verwiesen.

Schließlich sei ausdrücklich darauf hingewiesen, dass die voranstehend beschriebenen Ausführungsbeispiele der erfindungsgemäßen Vorrichtung lediglich zur Erörterung der beanspruchten Lehre dienen, diese jedoch nicht auf die Ausführungsbeispiele einschränken.

### Bezugszeichenliste

- 1: Treibwerkzeug
- 2: Treibwerkzeughalter
- 3: Arretierungsbolzen
- 4: Traverse
- 5: Nut
- 6: Druckknopf
- 7: Beaufschlagungskante
- 8: Treibwerkzeug
- 9: Ausnehmung
- 10: Feder
- 11: Führungsbolzen
- 12: Hohlraum
- 13: Ausnehmung
- 14: Treibwerkzeug
- 15: Passfeder

## Patentansprüche

1. Vorrichtung zum, vorzugsweise automatischen, Heften von Druckprodukten, mit einem Heftkopf zum Treiben einer Heftklammer durch einen Druckproduktrücken und mit einem Umbieger zum Umbiegen der offenen Enden der Heftklammer,
wobei der Heftkopf modular ausgebildet ist, wobei der Heftkopf ein Treibwerkzeug (1, 8, 14) und einen Treibwerkzeughalter (2) zur Bestückung mit dem Treibwerkzeug (1, 8, 14) umfasst, wobei das Treibwerkzeug (1, 8, 14) austauschbar an dem Treibwerkzeughalter (2) fixierbar ist,
**dadurch gekennzeichnet, dass** das Treibwerkzeug (1, 8, 14) über ein Nut-und-Feder-System in den Heftkopf bzw. in den Treibwerkzeughalter (2) des Heftkopfes einsetzbar bzw. installierbar ist.

2. Vorrichtung nach Anspruch 1, **dadurch gekennzeichnet, dass** das Treibwerkzeug (1, 8, 14) im Wesentlichen plattenförmig ausgebildet ist.

3. Vorrichtung nach Anspruch 1 oder 2, **dadurch gekennzeichnet, dass** das Treibwerkzeug (1, 8, 14) über das Nut-und-Feder System in vertikaler Richtung in den Heftkopf bzw. in den Treibwerkzeughalter (2) des Heftkopfes einsetzbar/installierbar ist.

4. Vorrichtung nach einem der Ansprüche 1 bis 3, **dadurch gekennzeichnet, dass** das Treibwerkzeug (1, 8, 14) mindestens eine Öffnung bzw. Ausnehmung (13) zur Befestigung an dem Treibwerkzeughalter (2) aufweist.

5. Vorrichtung nach einem der Ansprüche 1 bis 4, **dadurch gekennzeichnet, dass** das Treibwerkzeug (1, 8, 14) mit einem, vorzugsweise sich über die Breite des Treibwerkzeugs (1, 8, 14) erstreckenden, Träger und mindestens einem Bolzen an dem Treibwerkzeughalter (2) gehalten wird.

6. Vorrichtung nach einem der Ansprüche 1 bis 5, **dadurch gekennzeichnet, dass** der Träger und/oder das Treibwerkzeug (1, 8, 14) durch ein Arretierungsmittel, vorzugsweise direkt, an dem Treibwerkzeughalter (2) arretierbar ist.

7. Vorrichtung nach Anspruch 6, **dadurch gekennzeichnet, dass** das Arretierungsmittel als lösbares Verbindungsmittel, insbesondere als Schraubverbindung, Flügelschraube, Federarretierung, Rastarretierung, Schnellspanner etc., ausgebildet ist.

8. Vorrichtung nach Anspruch 6 oder 7, **dadurch gekennzeichnet, dass** das Arretierungsmittel motorisiert ausgebildet ist.

9. Vorrichtung nach einem der Ansprüche 6 bis 8, **dadurch gekennzeichnet, dass** das Arretierungsmittel über eine Software steuerbar ist.

10. Vorrichtung nach einem der Ansprüche 6 bis 9, **dadurch gekennzeichnet, dass** das Treibwerkzeug (1, 8, 14) im Bereich des Arretierungsmittels eine Ausnehmung bzw. eine Öffnung aufweist, wobei die Öffnung bzw. die Ausnehmung derart ausgebildet ist, dass das Arretierungsmittel berührungsfrei gegenüber dem Treibwerkzeug (1, 8, 14) ist.

11. Vorrichtung nach einem der Ansprüche 1 bis 10, umfassend mehrere unterschiedliche Treibwerkzeuge, die jeweils als Treibermodul angesehen werden können, und wobei der Treibwerkzeughalter (2) mit unterschiedlichen Treibermodulen als Treibwerkzeug (1, 8, 14) bestückbar ist, wobei die unterschiedlichen Treibermodule jeweils zur Beaufschlagung bzw. zum Treiben unterschiedlich ausgebildeter Heftklammern vorgesehen sind.

12. Vorrichtung nach einem der Ansprüche 1 bis 11, **dadurch gekennzeichnet, dass** als Treibwerkzeug (1, 8, 14) ein Treibermodul zur Beaufschlagung bzw. zum Treiben einer, vorzugsweise vorgeformten, Heftklammer mit einem geradlinienförmig ausgebildeten Rückenteil, und/oder
dass als Treibwerkzeug (1, 8, 14) ein Treibermodul zur Beaufschlagung bzw. zum Treiben einer, vorzugsweise vorgeformten, Heftklammer mit einer Ringöse vorgesehen ist.

13. Vorrichtung nach einem der Ansprüche 1 bis 12, **dadurch gekennzeichnet, dass** je nach gewünschter Heftklammerart das entsprechende Treibermodul als Treibwerkzeug (1, 8, 14) in den Treibwerkzeughalter (2) modular einsetzbar ist.

14. Vorrichtung nach einem der Ansprüche 1 bis 13, **dadurch gekennzeichnet, dass** eine Erfassungseinrichtung zur Identifikation des Treibwerkzeugs (1, 8, 14) vorgesehen ist.

15. Heftkopf, insbesondere für eine Vorrichtung zum Heften von Druckprodukten nach einem der Ansprüche 1 bis 14, umfassend ein Treibwerkzeug (1, 8, 14) und einen Treibwerkzeughalter (2) zur Bestückung mit dem Treibwerkzeug (1, 8, 14), wobei das Treibwerkzeug (1, 8, 14) modular austauschbar an dem Treibwerkzeughalter (2) fixiert ist,
**dadurch gekennzeichnet, dass** das Treibwerkzeug (1, 8, 14) über ein Nut-und-Feder-System in den Treibwerkzeughalter (2) einsetzbar bzw. installierbar ist.

## Claims

1. Device for stapling printed products, preferably automatically, comprising a stapling head for driving a staple through the back of a printed product, and a bending means for bending the open ends of the staple,
the stapling head being modular, the stapling head comprising a driving tool (1, 8, 14) and a driving tool holder (2) to be equipped with the driving tool (1, 8, 14), the driving tool (1, 8, 14) being able to be fixed to the driving tool holder (2) so as to be replaceable,
**characterised in that** the driving tool (1, 8, 14) can be inserted or installed in the stapling head or in the driving tool holder (2) of the stapling head by means of a tongue and groove system.

2. Device according to claim 1, **characterised in that** the driving tool (1, 8, 14) is substantially planar.

3. Device according to either claim 1 or claim 2, **characterised in that** the driving tool (1, 8, 14) can be inserted/installed in the stapling head or in the driving tool holder (2) of the stapling head in the vertical direction by means of a tongue and groove system.

4. Device according to any one of claims 1 to 3, **characterised in that** the driving tool (1, 8, 14) comprises at least one opening or recess (13) for fastening said driving tool to the driving tool holder (2).

5. Device according to any one of claims 1 to 4, **characterised in that** the driving tool (1, 8, 14) is held on the driving tool holder (2) by a support, preferably extending over the width of the driving tool (1, 8, 14), and at least one bolt.

6. Device according to any one of claims 1 to 5, **characterised in that** the support and/or the driving tool (1, 8, 14) may be locked in position on the driving tool holder (2), preferably directly, by a locking means.

7. Device according to claim 6, **characterised in that** the locking means is designed as a detachable connecting means, in particular as a screw connection, wing screw, spring detent, locking catch, quick release mechanism, etc.

8. Device according to either claim 6 or claim 7, **characterised in that** the locking means is motorised.

9. Device according to any one of claims 6 to 8, **characterised in that** the locking means can be controlled by software.

10. Device according to any one of claims 6 to 9, **characterised in that** the driving tool (1, 8, 14) comprises a recess or opening in the region of the locking means, the opening or recess being designed such that the locking means does not come into contact with the driving tool (1, 8, 14).

11. Device according to any one of claims 1 to 10, comprising a plurality of different driving tools, each of which can be considered a driver module, and wherein the driving tool holder (2) can be equipped with different driver modules as a driving tool (1, 8, 14), wherein the different driver modules are each intended for acting on or driving differently formed staples.

12. Device according to any one of claims 1 to 11, **characterised in that** a driver module for acting on or driving a, preferably preformed, staple comprising a rectilinear rear part is provided as the driving tool (1, 8, 14), and/or
**in that** a driver module for acting on or driving a, preferably preformed, staple comprising a ring eyelet is provided as the driving tool (1, 8, 14).

13. Device according to any one of claims 1 to 12, **characterised in that**, according to the desired type of staple, the corresponding driver module can be inserted in a modular manner into the driving tool holder (2) as a driving tool (1, 8, 14).

14. Device according to any one of claims 1 to 13, **characterised in that** a detection device is provided for identifying the driving tool (1, 8, 14).

15. Stapling head, in particular for a device for stapling printed products according to any one of claims 1 to 14, comprising a driving tool (1, 8, 14) and a driving tool holder (2) to be equipped with the driving tool (1, 8, 14), the driving tool (1, 8, 14) being fixed to the driving tool holder (2) in a modular manner and so as to be replaceable,
**characterised in that** the driving tool (1, 8, 14) can be inserted or installed in the driving tool holder (2) by means of a tongue and groove system.

## Revendications

1. Dispositif pour le l'agrafage, de préférence automatique, de produits imprimés, avec une tête d'agrafage pour l'entraînement d'une agrafe à travers le dos d'un produit imprimé et avec un dispositif de pliage pour le pliage des extrémités ouvertes de l'agrafe,
la tête d'agrafage étant conçue de manière modulaire, la tête d'agrafage comprenant un outil d'entraînement (1, 8, 14) et un porte-outil d'entraînement (2) destiné à être équipé de l'outil d'entraînement (1, 8, 14), l'outil d'entraînement (1, 8, 14) pouvant être fixé de manière interchangeable sur le porte-outil d'entraînement (2),
**caractérisé en ce que** l'outil d'entraînement (1, 8, 14) peut être inséré ou installé par l'intermédiaire d'un système de rainure et languette dans la tête d'agrafe ou dans le porte-outil d'entraînement (2) de la tête d'agrafage.

2. Dispositif selon la revendication 1, **caractérisé en ce que** l'outil d'entraînement (1, 8, 14) présente globalement une forme de plaque.

3. Dispositif selon la revendication 1 ou 2, **caractérisé en ce que** l'outil d'entraînement (1, 8, 14) peut être inséré ou installé par l'intermédiaire du système de rainure et languette dans le sens vertical dans la tête d'agrafage ou dans le porte-outil d'entraînement (2) de la tête d'agrafage.

4. Dispositif selon l'une des revendications 1 à 3, **caractérisé en ce que** l'outil d'entraînement (1, 8, 14) comprend au moins une ouverture ou un évidement (13) pour la fixation au porte-outil d'entraînement (2).

5. Dispositif selon l'une des revendications 1 à 4, **caractérisé en ce que** l'outil d'entraînement (1, 8, 14) est maintenu avec un support, de préférence s'étendant sur la largeur de l'outil d'entraînement (1, 8, 14) et au moins un boulon sur le porte-outil d'entraînement (2).

6. Dispositif selon l'une des revendications 1 à 5, **caractérisé en ce que** le support et/ou l'outil d'entraînement (1, 8, 14) peut être bloqué par un moyen de blocage, de préférence directement, sur le porte-outil d'entraînement (2).

7. Dispositif selon la revendication 6, **caractérisé en ce que** le moyen de blocage est conçu comme un moyen de liaison amovible, plus particulièrement comme une liaison vissée, une vis à oreilles, un blocage par ressort, un blocage par encliquetage, un dispositif de serrage rapide, etc.

8. Dispositif selon la revendication 6 ou 7, **caractérisé en ce que** le moyen de blocage est motorisé.

9. Dispositif selon l'une des revendications 6 à 8, **caractérisé en ce que** le moyen de blocage peut être contrôlé par l'intermédiaire d'un logiciel.

10. Dispositif selon l'une des revendications 6 à 9, **caractérisé en ce que** l'outil d'entraînement (1, 8, 14) comprend, au niveau du moyen de blocage, un évidement ou une ouverture, l'ouverture ou l'évidement étant conçu de façon à ce que le moyen de blocage soit sans contact par rapport à l'outil d'entraînement (1, 8, 14).

11. Dispositif selon l'une des revendications 1 à 10, comprenant en outre plusieurs outils d'entraînement différents, qui peuvent être considérés chacun comme un module d'entraînement et le porte-outil d'entraînement (2) pouvant être équipé de différents modules d'entraînement en tant qu'outil d'entraînement (1, 8, 14), les différents modules d'entraînement étant prévus pour le déplacement ou l'entraînement d'agrafes de formes différentes.

12. Dispositif selon l'une des revendications 1 à 11, **caractérisé en ce que**, en tant qu'outil d'entraînement (1, 8, 14), un module d'entraînement est prévu pour le déplacement ou l'entraînement d'une agrafe, de préférence préformée, avec une partie arrière de forme linéaire droite et/ou
en tant qu'outil d'entraînement (1, 8, 14), un module d'entraînement est prévu pour le déplacement ou l'entraînement d'une agrafe, de préférence préformée, avec un oeillet annulaire.

13. Dispositif selon l'une des revendications 1 à 12, **caractérisé en ce que**, selon le type d'agrafe souhaité, le module d'entraînement correspondant peut être inséré en tant qu'outil d'entraînement (1, 8, 14) dans le porte-outil d'entraînement (2).

14. Dispositif selon l'une des revendications 1 à 13, **caractérisé en ce qu'**un dispositif de détection est prévu pour l'identification de l'outil d'entraînement (1, 8, 14).

15. Tête d'agrafage, plus particulièrement pour un dispositif d'agrafage de produits imprimés selon l'une des revendications 1 à 14, comprenant un outil d'entraînement (1, 8, 14) et un porte-outil d'entraînement (2) destiné à être équipé avec l'outil d'entraînement (1, 8, 14), l'outil d'entraînement (1, 8, 14) étant fixé de manière modulaire et interchangeable au porte-outil d'entraînement (2),
**caractérisé en ce que** l'outil d'entraînement (1, 8, 14) peut être inséré ou installé par l'intermédiaire d'un système à rainure et languette dans le porte-outil d'entraînement (2).
